# EUROPÄISCHE PATENTSCHRIFT

(11) **EP 3 400 990 B1**
(45) Veröffentlichungstag und Bekanntmachung des Hinweises auf die Patenterteilung: **16.09.2020**
(21) Anmeldenummer: 18170885.0
(22) Anmeldetag: 04.05.2018
(51) Int. Cl.: A63C 9/00, A43B 5/04, A43B 13/28, A43B 13/22, A43B 13/14, A43B 3/30

(54) **KINDER- ODER JUGENDSKISCHUH UND KOMBINATION EINES KINDER-ODER JUGENDSKISCHUHS MIT EINER SKIBINDUNG**
CHILDREN OR TEENS SKI SHOE AND COMBINATION OF A CHILDREN OR TEENS SKI SHOE WITH A SKI BINDING
CHAUSSURE DE SKI POUR ENFANTS OU POUR JEUNES ET COMBINAISON DE CHAUSSURE DE SKI POUR ENFANTS OU POUR JEUNES AVEC UNE FIXATION DE SKI

(30) Priorität: 12.05.2017 AT 504022017
(43) Veröffentlichungstag der Anmeldung: 14.11.2018
(73) Patentinhaber: Tyrolia Technology GmbH, 2320 Schwechat (AT)
(72) Erfinder: Pfaller, Robert, 2320 Schwechat (AT); Baumgartner, Manfred, 2320 Schwechat (AT)
(74) Vertreter: Vinazzer, Edith

(56) Entgegenhaltungen:
- EP-A1- 3 045 065
- EP-A1- 3 375 312
- DE-A1-102011 009 118
- DE-A1-102015 100 434

## Beschreibung

Die Erfindung betrifft einen Kinder-oder Jugendskischuh einer Schuhgröße gemäß ISO 5355 von 15 bis 25 mit einer starren Skischuhschale und einer Skischuhsohle mit einem vorderen Anschlussbereich für einen Vorderbacken einer Skibindung, wobei die Skischuhsohle im vorderen Anschlussbereich eine von der Aufstandsstelle der Skischuhsohle auf einer ebenen Standfläche zum vorderen Sohlenende ansteigende Sohlenunterseite aufweist, die mit einem Kontaktabschnitt für eine Sohlenauflage des Vorderbackens versehen ist. Die Erfindung betrifft ferner eine Kombination eines Kinder-oder Jugendskischuhs einer Schuhgröße gemäß ISO 5355 von 15 bis 25 mit einer Skibindung mit einem Vorderbacken, welcher zumindest einen Sohlenhalter und eine Sohlenauflage für die Skischuhsohle aufweist, wobei die Skischuhsohle einen vorderen Anschlussbereich mit einer von der Aufstandsstelle der Skischuhsohle auf einer ebenen Standfläche zum vorderen Sohlenende ansteigenden Sohlenunterseite aufweist, wobei die Sohlenunterseite mit einem Kontaktabschnitt für die Sohlenauflage des Vorderbackens versehen ist, wobei die Skischuhsohle bei in die Skibindung eingesetztem Skischuh die Sohlenauflage innerhalb des Kontaktabschnittes entlang einer in transversaler Richtung verlaufenden, insbesondere linienförmigen Kontaktstelle berührt.

Ein Erwachsenen-Skischuh mit einer zum vorderen Ende ansteigenden Sohlenunterseite ist aus der EP 3 045 065 A1 bekannt. Der Skischuh ist derart ausgeführt, dass die Skischuhsohle im vorderen Anschlussbereich im Wesentlichen sowohl den Vorgaben der ISO 5355 als auch jenen der ISO 9523 entspricht und ist daher mit einer Pistenskibindung und mit einer Tourenskibindung verwendbar. Die freie Sohlenoberseite weist am vorderen Ende der Skischuhsohle bei auf einer planen Standfläche freistehendem Skischuh von der Standfläche einen Abstand senkrecht zur Standfläche von wenigstens 25 mm auf, des Weiteren hat die freie Sohlenoberseite bei auf der Standfläche freistehendem Skischuh in einem in Längsrichtung gemessenen Abstand von 28 mm bis 34 mm von dem vorderen Sohlenende einen senkrecht zur Standfläche gemessenen Abstand zur Sohlenunterseite von 19 mm ± 2 mm. Die Sohlenunterseite weist bei auf der Standfläche freistehendem Skischuh vom vorderen Sohlenende in Längsrichtung gemessen bis zu einer Distanz von 40 mm ± 10 mm überall einen Abstand zur Standfläche von mindestens 5 mm auf. Gemäß der ISO 9523, die Tourenskischuhsohlen normt, muss an einer Stelle in einem Bereich von 30 mm bis 50 mm ab vorderem Sohlenende der Abstand zwischen der Sohlenunterseite und der Aufstandsfläche genau 5 mm betragen. Der vordere Anschlussbereich von Skischuhsohlen gemäß der EP 3 045 065 A1 ist ferner auch derart gestaltet, dass das Gehen mit solchen Skischuhen komfortabler ist als mit herkömmlichen Skischuhen. Skischuhe mit einer derartigen Sohlentechnologie sind unter der Bezeichnung GripWalk® am Markt. Die zugehörigen GripWalk® Skibindungen sind auch mit den üblichen, genormten Alpinskischuhen gemäß ISO 5355 verwendbar.

Bei Kinder- und Jugendskischuhen steht eine wahlweise Verwendung in Pisten- und Tourenbindungen nicht im Vordergrund und derzeit nicht zur Diskussion. Hier besteht jedoch ebenfalls der Wunsch nach Skischuhen mit einem wesentlich besseren Geh- und Abrollkomfort als jener von herkömmlichen Kinder- und Jugendskischuhen. Etwaige Abweichungen der Skischuhsohlen von der für Kinder- und Jugendskischuhe geltenden Norm ISO 5355 Typ C sollen jedoch derart sein, dass erforderliche Anpassungen an der Skibindung sicherstellen, dass sowohl im Gehkomfort verbesserte Skischuhe als auch normgemäß ausgeführte Skischuhe gleichermaßen verwendbar sind.

Der Erfindung liegt somit die Aufgabe zu Grunde, einen derartigen Skischuh und eine Kombination eines solchen Skischuhs mit einer Skibindung zur Verfügung zu stellen.

Gelöst wird die gestellte Aufgabe erfindungsgemäß mit einem Skischuh, welcher derart gestaltet ist, dass bei auf einer ebenen Standfläche positioniertem Skischuh
- der parallel zur Standfläche ermittelte Abstand der Aufstandsstelle oder der vordersten Stelle der Aufstandsstelle der Skischuhsohle vom vorderen Sohlenende 45 mm bis 65 mm beträgt,
- und dass an jener Stelle des Kontaktabschnittes, welcher sich in einem parallel zur Standfläche ermittelten Abstand von 32 mm ± 2 mm vom vorderen Sohlenende befindet, der senkrecht zur Standfläche vorliegende Abstand zum Niveau des oberen Randes des vorderen Sohlenendes 16,5 mm ± 1,5 mm beträgt, wobei der senkrecht zur Standfläche ermittelte Abstand der Sohlenunterseite zum Niveau des oberen Randes des vorderen Sohlenendes vor dieser Stelle geringer und hinter dieser Stelle größer wird,
und wobei der Kontaktabschnitt als eine seichte, insbesondere 1 mm bis 1,5 mm tiefe Mulde in der Skischuhsohle ausgeführt ist.

Die Kombination aus Skischuh und Skibindung ist dadurch gekennzeichnet, dass bei auf einer ebenen Standfläche positioniertem Skischuh der parallel zur Standfläche ermittelte Abstand der Aufstandsstelle oder der vordersten Stelle der Aufstandsstelle der Skischuhsohle auf dieser Fläche vom vorderen Sohlenende 45 mm bis 65 mm beträgt, dass an jener Stelle des Kontaktabschnittes, welcher sich in einem parallel zur Standfläche ermittelten Abstand von 32 mm ± 2 mm vom vorderen Sohlenende befindet, der senkrecht zur Standfläche vorliegende Abstand zum Niveau des oberen Randes des vorderen Sohlenendes 16,5 mm ± 1,5 mm beträgt, wobei der senkrecht zur Standfläche ermittelte Abstand der Sohlenunterseite zum Niveau des oberen Randes des vorderen Sohlenendes vor dieser Stelle geringer und hinter dieser Stelle größer wird,
und dass bei eingesetztem Skischuh der vertikale Abstand zwischen dem Niveau der Kontaktstelle des Skischuhs zur Sohlenauflage und dem Niveau der mit der Skischuhsohle in Kontakt kommenden Stelle an der Unterseite des Sohlenhalters ebenfalls 16,5 mm ± 1,5 mm beträgt,
und wobei der Kontaktabschnitt als eine seichte, insbesondere 1 mm bis 1,5 mm tiefe Mulde in der Skischuhsohle ausgeführt ist.

Der erfindungsgemäße Skischuh weist daher eine Skischuhsohle auf, die in dem für ein komfortables Gehen besonders wichtigen vorderen Anschlussbereich eine je nach Schuhgröße über einen kürzeren oder längeren Abschnitt zum vorderen Sohlenende ansteigende Sohlenunterseite besitzt, wobei dieser Abschnitt in Skischuhlängsrichtung betrachtet zumindest 45 mm beträgt. Dabei wird vorteilhafter Weise die Skischuhsohle derart gestaltet, dass sich die in der ISO 5355 Typ C genormte Dimension von 16,5 mm ± 1,5 mm an einer Stelle in jenem Abschnitt der Sohlenunterseite befindet, welcher zum vorderen Sohlenende ansteigend ausgeführt ist. Bei herkömmlich ausgeführten Kinder- und Jugendskischuhen befindet sich diese Stelle, wenn sich der Skischuh auf einer ebenen Standfläche befindet, im Bereich der Kontaktfläche zur Standfläche. Die erfindungsgemäße Kombination aus Skischuh und dem Vorderbacken einer Skibindung weist eine optimale Abstimmung der Skischuhsohle mit der Position der Sohlenauflage relativ zu dem zumindest einen Sohlenhalter des Vorderbackens auf.

Bei einer bevorzugten Ausführung verläuft bei einem auf einer ebenen Standfläche positionierten Skischuh die Sohlenunterseite relativ zum Untergrund unter einem Neigungswinkel von 10° ± 5°, wobei dieser Winkel als Winkel einer Geraden zwischen der Aufstandsstelle bzw. dem vorderen Ende der Aufstandsstelle der Sohlenunterseite am Untergrund und dem unteren Rand des vorderen Sohlenendes ermittelt ist. Ein Neigungswinkel in diesem Bereich ist für einen besonders guten Abroll- und Gehkomfort der Skischuhe besonders vorteilhaft.

Bevorzugt ist ferner eine Ausführung des Skischuhs, bei welcher der parallel zur Standfläche ermittelte Abstand der Aufstandsstelle oder der vordersten Stelle der Aufstandsstelle der Skischuhsohle vom vorderen Sohlenende 65 mm ± 10 mm, insbesondere 65 mm ± 5mm beträgt. Auch diese Ausgestaltung ist für einen besonders guten Abroll- und Gehkomfort der Skischuhe besonders vorteilhaft.

Bevorzugt ist ferner die Skischuhsohle des Skischuhs derart ausgeführt, dass bei auf einer ebenen Standfläche positioniertem Skischuh der vertikale Abstand des oberen Randes des vorderen Sohlenendes zur Standfläche 24 mm ± 1,5 mm beträgt. Dieser Abstand ist unabhängig von der Position der erwähnten Aufstandsstelle der Skischuhsohle. Es wird daher der ebenfalls erwähnte Neigungswinkel entsprechend gewählt.

Die Skischuhsohle wird ferner vorzugsweise derart ausgeführt, dass sie an ihrem vorderen Ende eine Dicke von 12 mm ± 1,5 mm aufweist. Eine derartige Ausgestaltung entspricht vorteilhafter Weise der ISO 5355 Typ C.

Die Kombination aus Skischuh und Skibindung mit einem Vorderbacken, welcher eine Sohlenauflage aufweist, ist vorzugsweise derart gestaltet, dass sie eine Scheitelstelle aufweist, deren vertikaler Abstand zum Niveau der bei eingesetztem Skischuh mit der Skischuhsohle in Kontakt kommenden Stelle an der Unterseite des Sohlenhalters 16,5 mm ± 1,5 mm beträgt. Auf diese Weise sind Vorderbacken und Skischuh besonders gut aneinander angepasst.

Bevorzugter Weise ist die Sohlenauflage derart ausgeführt, dass sie in vertikaler Richtung elastisch federnd und bis zu 3 mm bewegbar ist, wobei der vertikale Abstand zum Niveau der bei eingesetztem Skischuh mit der Skischuhsohle in Kontakt kommenden Stelle an der Unterseite des Sohlenhalters der Abstand in der obersten Position der Sohlenauflage ist. In den Vorderbacken ist daher nicht nur ein Kinder- bzw. Jugendskischuh gemäß der Erfindung sondern auch ein normgemäß ausgeführter Kinder- bzw. Jugendskischuh einsetzbar. Durch die vertikale Beweglichkeit der Sohlenauflage sind auch Skischuhe für Erwachsene einsetzbar, und zwar Skischuhe, die sogenannte GripWalk® Sohlen aufweisen, und Erwachsenen-Skischuhe gemäß ISO 5355 Typ A.

Bevorzugter Weise ist ferner hinter der Sohlenauflage ein Freiraum zur Aufnahme einer bei in die Skibindung eingesetzten Skischuh unterhalb des Niveaus des Scheitelpunktes der Sohlenauflage befindlichen Wölbung der Skischuhsohle vorhanden. Dieser Freiraum ist beispielsweise eine Freistellung in einem die Sohlenauflage aufnehmenden Gehäuseunterteil des Vorderbackens.

Weitere Merkmale, Vorteile und Einzelheiten der Erfindung werden nun anhand der schematischen Zeichnung, die ein Ausführungsbeispiel darstellt, näher beschrieben. Dabei zeigen
Fig. 1 und Fig. 2 jeweils eine Seitenansicht des Sohlenbereiches eines Skischuhes gemäß der Erfindung und
Fig. 3 eine Seitenansicht eines Vorderbackens einer Skibindung mit angedeutetem eingesetzten Skischuh.

Bezeichnungen in der Beschreibung und in den Patentansprüchen, wie vertikal, transversal und dergleichen, beziehen sich, wenn nichts Anderes angegeben ist, auf die Oberseite eines nicht gezeigten Skis und dessen Längserstreckung.

Gemäß der Erfindung ausgeführte Skischuhe sind Kinder- und Jugendskischuhe mit einer Schuhgröße gemäß ISO 5355 von 15 bis 25, insbesondere von 15 bis 21. Die Sohlenlängen der Kinder- und Jugendskischuhe betragen daher 170 mm bis 300 mm, insbesondere 185 mm bis 260 mm.

Fig. 1 und 2 zeigen von einem Skischuh eine Skischuhsohle 1 und den an diese anschließenden Bereich einer Skischuhschale 2. Die Skischuhsohle 1 weist einen vorderen Anschlussbereich 3, mittels welchem die Verbindung des Skischuhs zu einem Vorderbacken einer Skibindung hergestellt wird, und einen rückwärtigen Anschlussbereich 4 auf, mittels welchem die Verbindung des Skischuhes mit einem rückwärtigen Bindungsteil - einem Fersenbacken - erfolgt. Der rückwärtige Anschlussbereich 4 ist nicht Gegenstand der Erfindung, sodass auf seine Ausgestaltung im Detail nicht eingegangen wird. Im vorderen Anschlussbereich 3 weist die Skischuhsohle 1 eine Sohlenunterseite 5 mit einem in transversaler Richtung durchgehenden Kontaktabschnitt 5a auf. Innerhalb des Kontaktabschnittes 5a tritt die Skischuhsohle 1 bei im Vorderbacken eingesetzten Skischuh mit einer Sohlenauflage 6 (Fig. 3) flächig oder linear in Kontakt. Auch der rückwärtige Anschlussbereich 4 weist eine Sohlenunterseite 6 mit einem Kontaktabschnitt 6a auf, mit welchem bei in den Fersenbacken eingesetztem Skischuh die Skischuhsohle vor dem Fersenbacken mit einem Bindungsteil, insbesondere einem Pedal einer Skibremse, in Kontakt kommt. Die in Fig. 2 und Fig. 3 gezeigte gestrichelte Linie L ist die entlang der Skimitte in Skilängsrichtung verlaufende Verbindungslinie zwischen den Kontaktstellen der Kontaktabschnitte 5a, 6a. Zwischen dem vorderen und dem rückwärtigen Anschlussbereich 3, 4 ist die Skischuhsohle 1 auf herkömmliche Weise mit einer Ausformung versehen.

Sowohl an ihrem vorderen Ende als auch an ihrem rückwärtigen Ende weist die Skischuhsohle 1 einen die Außenschale 2 überstehenden Endabschnitt auf, sodass die Skischuhsohle 1 zumindest von oben von einem Bestandteil des Vorderbackens bzw. Fersenbackens in an sich bekannter Weise übergriffen werden kann.

Der Skischuh weist infolge der speziellen Ausgestaltung der Skischuhsohle 1 beim Gehen ein Abrollverhalten auf, welches ein wesentlich komfortableres Gehen ermöglicht als mit herkömmlichen Skischuhen. Für das günstige Abrollverhalten sorgt vor allem die Ausführung der Skischuhsohle 1 im vorderen Anschlussbereich 3. Die Sohlenunterseite 5 im vorderen Anschlussbereich 3 ist in Richtung zum vorderen Sohlenende nach aufwärts geneigt und kann dabei insgesamt leicht nach außen gewölbt sein. Befindet sich der Skischuh auf einer ebenen Standfläche (Fig. 1) beträgt der Neigungswinkel a der Sohlenunterseite 5, ermittelt als Winkel einer Geraden zwischen der Auflagestelle A (bei einer im Wesentlichen linienförmigen Auflage) oder dem vorderen Ende der Auflagestelle A (bei einer flächigen Auflage) am Untergrund und dem Sohlenende, 10° ± 5°. Der horizontal ermittelte Abstand a₁ zwischen der Auflagestelle A bzw. dem vorderen Ende der Auflagestelle A und dem Sohlenende beträgt 45 mm bis 79 mm, insbesondere 65 mm ± 10mm, vorzugsweise 65 mm ± 5 mm. Um den Bereich der Auflagestelle A weist die Sohlenunterseite 5 eine Wölbung 7 auf. Die Wölbung 7 befindet sich bei in die Skibindung eingesetzten Skischuh unterhalb der Linie L, wie in Fig. 2 gezeigt.

Die Sohlendicke d₁ an der Spitze der Skischuhsohle beträgt 12 mm ± 1,5 mm, der senkrecht zur Standfläche ermittelte Abstand b₁ des oberen Randes des Sohlenendes zur ebenen Standfläche beträgt 24 mm ± 1,5 mm. Der Kontaktabschnitt 5a beginnt in einem parallel zur ebenen Standfläche ermittelten horizontalen Abstand a₂ vom vorderen Sohlenende von 23 mm ± 1,5 mm und weist eine Erstreckung 1 in Sohlenlängsrichtung von 20 mm ± 1,5 mm auf. Im Kontaktabschnitt 5a beträgt in einem horizontalen Abstand a₃ von 32 mm ± 2 mm vom vorderen Sohlenende der senkrecht zur Standfläche vorliegende Abstand b₂ zum Niveau des oberen Randes des vorderen Sohlenendes 16,5 mm ± 1,5 mm, wobei der senkrecht zur Standfläche ermittelte Abstand der Sohlenunterseite zum Niveau des oberen Randes des vorderen Sohlenendes vor dieser Stelle geringer und hinter dieser Stelle größer wird. b₂ entspricht daher der Dimension von 16,5 mm ± 1,5 mm gemäß der ISO 5355 Typ C. Der Kontaktabschnitt 5a kann als eine seichte, insbesondere 1 mm bis 1,5 mm tiefe Mulde in der Skischuhsohle 1 ausgeführt sein, wie in den Figuren 1 und 2 dargestellt, oder ein Teilbereich einer ohne Mulde ausgeführten Sohlenunterseite sein. Hinter der erwähnten Stelle kann der Abstand b₂ über die Erstreckung der Mulde in Schuhlängsrichtung erhalten bleiben. Bei einer Ausführung ohne Mulde wird der Abstand der Sohlenunterseite zum Niveau des oberen Randes des vorderen Sohlenendes vor der erwähnten Stelle kontinuierlich kleiner, hinter der erwähnten Stelle kontinuierlich größer. Wird die Sohlenunterseite profiliert ausgeführt werden diese Abstände von der Einhüllenden der Sohlenunterseite ermittelt.

Fig. 3 zeigt schematisch einen Vorderbacken 8 einer Skibindung mit eingesetztem Skischuh und mit zumindest einem den vorderen Endabschnitt der Skischuhsohle 1 von oben ergreifenden Sohlenhalter 9. Der Vorderbacken 8 weist ein Gehäuse 10 mit einem Gehäuseunterteil 11 auf, welches den Sohlenhalter 9 in Richtung nicht gezeigtem Fersenbacken überragt und in seinem überragenden Teil mit der Sohlenauflage 6 versehen ist. Die Sohlenauflage 6 kann in an sich bekannter Weise mehrteilig ausgeführt sein und weist als obersten Teil ein Auflageelement 12 auf, welches beispielsweise ein im Wesentlichen plättchenförmiger Bauteil ist. Das Auflageelement 12 ist entweder in vertikaler Richtung elastisch federnd in einem Ausmaß von 2,5 mm bis 3 mm bewegbar oder in vertikaler Richtung fix angeordnet. Das Auflageelement 12 weist eine Scheitelstelle S auf, welche bei in die Skibindung eingesetztem Skischuhs vom vorderen Sohlenende einen Abstand a₄ aufweist, der 32 mm ± 2 mm beträgt und daher zumindest im Wesentlichen dem Abstand a₃ entspricht. Die Position des zumindest einen Sohlenhalters 9 im Vorderbacken ist derart, dass die Unterseite des die Skischuhsohle 1 von oben ergreifenden Teils des Sohlenhalters 9 in vertikaler Richtung einen Abstand b₃ zum Niveau des Scheitelpunktes S aufweist, welcher an den Abstand b₂ (Fig. 1) angepasst ist und daher 16,5 mm ± 1,5 mm beträgt. In den Vorderbacken kann daher sowohl ein Kinder- bzw. Jugendskischuh mit einer Normsohle gemäß der Norm ISO 5355 Typ C als auch ein Kinder- bzw. Jugendskischuh gemäß der Erfindung eingesetzt werden. Die Bauhöhe der Sohlenauflage 6 ist derart, dass hinter der Sohlenauflage 6 im Gehäuseunterteil 11 ausreichend Freiraum zur Aufnahme der Wölbung 7 einer erfindungsgemäß ausgeführten Skischuhsohle verbleibt. Bei einer Ausführung der Sohlenauflage 6 mit elastisch federnder, vertikaler Beweglichkeit des Auflageelementes 12 entspricht die in Fig. 3 gezeigte höchste, oberste Lage des Auflageelementes 12 jener Position, in welcher ein Kinderskischuh gemäß der Erfindung und ein normgemäß ausgeführter Kinderskischuh einsetzbar sind. In den Vorderbacken mit einem vertikal beweglichen Auflageelement 12 sind jedoch vorteilhafterweise auch Skischuhe für Erwachsene einsetzbar, die sogenannte GripWalk® Sohlen aufweisen bzw. mit GripWalk® Sohlen ausgestattet sind sowie Erwachsenen-Skischuhe gemäß ISO 5355 Typ A.

Die Skischuhsohle 1 kann sich im vorderen Anschlussbereich aus zwei Teilen zusammensetzen. Einem ersten, oberen Teil, und einem zweiten, unteren Teil, welcher mit der Wölbung 7 und dem Kontaktabschnitt 5a versehen ist. Dabei kann die Skischuhsohle 1 am zweiten Teil außen eine Profilierung aufweisen, die beim Gehen eine sichere Bodenhaftung sicherstellt und den Gehkomfort erhöht. Der obere Teil der Skischuhsohle1 kann in einem Stück mit der Skischuhschale 2 hergestellt sein.

### Bezugsziffernliste

- 1 ............................: Skischuhsohle
- 2 ............................: Skischuhschale
- 3 ............................: vorderer Anschlussbereich
- 4............................: rückwärtiger Anschlussbereich
- 5............................: Sohlenunterseite
- 5a ..........................: Kontaktabschnitt
- 6............................: Sohlenauflage
- 6a ..........................: Kontaktabschnitt
- 7 ............................: Wölbung
- 8............................: Vorderbacken
- 9 ............................: Sohlenhalter
- 11 ..........................: Gehäuseunterteil
- 12 ..........................: Auflageelement
- L............................: Verbindungslinie
- a₁, a₂, a₃, a₄............: Abstand
- b₁, b₂, b₃ ...............: Abstand
- 1.............................: Erstreckung
- A ...........................: Auflagestelle
- S............................: Scheitellinie
- α ............................: Neigungswinkel

## Patentansprüche

1. Kinder- oder Jugendskischuh einer Schuhgröße gemäß ISO 5355 von 15 bis 25 mit einer starren Skischuhschale (2) und einer Skischuhsohle (1) mit einem vorderen Anschlussbereich (3) für einen Vorderbacken (8) einer Skibindung, wobei die Skischuhsohle (1) im vorderen Anschlussbereich (3) eine von der Aufstandsstelle (A) der Skischuhsohle (1) auf einer ebenen Standfläche zum vorderen Sohlenende ansteigende Sohlenunterseite (5) aufweist, die mit einem Kontaktabschnitt (5a) für eine Sohlenauflage (6) des Vorderbackens (8) versehen ist,
**dadurch gekennzeichnet,**
**dass** bei auf einer ebenen Standfläche positioniertem Skischuh
- der parallel zur Standfläche ermittelte Abstand (a₁) der Aufstandsstelle (A) oder der vordersten Stelle der Aufstandsstelle der Skischuhsohle (1) vom vorderen Sohlenende 45 mm bis 65 mm beträgt,
- und **dass** an jener Stelle des Kontaktabschnittes (5a), welcher sich in einem parallel zur Standfläche ermittelten Abstand (a₃) von 32 mm ± 2 mm vom vorderen Sohlenende befindet, der senkrecht zur Standfläche vorliegende Abstand (b₂) zum Niveau des oberen Randes des vorderen Sohlenendes 16,5 mm ± 1,5 mm beträgt, wobei der senkrecht zur Standfläche ermittelte Abstand der Sohlenunterseite zum Niveau des oberen Randes des vorderen Sohlenendes vor dieser Stelle geringer und hinter dieser Stelle größer wird,
wobei der Kontaktabschnitt (5a) als eine seichte, insbesondere 1 mm bis 1,5 mm tiefe Mulde in der Skischuhsohle (1) ausgeführt ist.

2. Skischuh nach Anspruch 1, **dadurch gekennzeichnet, dass** bei auf einer ebenen Standfläche positioniertem Skischuh die Sohlenunterseite (5) relativ zum Untergrund unter einem Neigungswinkel (α) von 10° ± 5° verläuft, wobei der Winkel (α) als Winkel einer Geraden zwischen der Aufstandsstelle (A) bzw. dem vorderen Ende Aufstandsstelle (A) der Sohlenunterseite (5) am Untergrund und dem unteren Rand des vorderen Sohlenendes ermittelt ist.

3. Skischuh nach Anspruch 1 oder 2, **dadurch gekennzeichnet, dass** der parallel zur Standfläche ermittelte Abstand (a₁) der Aufstandsstelle (A) oder der vordersten Stelle der Aufstandsstelle der Skischuhsohle (1) vom vorderen Sohlenende 55 mm bis 65 mm, insbesondere 60 mm bis 65 mm, beträgt.

4. Skischuh nach einem der Ansprüche 1 bis 3, **dadurch gekennzeichnet, dass** bei auf einer ebenen Standfläche positioniertem Skischuh der vertikale Abstand (b₁) des oberen Randes des Sohlenendes zur Standfläche 24 mm ± 1,5 mm beträgt.

5. Skischuh nach einem der Ansprüche 1 bis 4, **dadurch gekennzeichnet, dass** die Skischuhsohle an ihrem vorderen Ende eine Dicke (d₁) von 12 mm ± 1,5 mm aufweist.

6. Kombination eines Kinder- oder Jugendskischuhs einer Schuhgröße gemäß ISO 5355 von 15 bis 25 mit einer Skibindung mit einem Vorderbacken, welcher zumindest einen Sohlenhalter (8) und eine Sohlenauflage (6) für die Skischuhsohle aufweist,
wobei die Skischuhsohle (1) einen vorderen Anschlussbereich (3) mit einer von der Aufstandsstelle (A) der Skischuhsohle (1) auf einer ebenen Standfläche zum vorderen Sohlenende ansteigenden Sohlenunterseite (5) aufweist, welche mit einem Kontaktabschnitt (5a) für die Sohlenauflage (6) des Vorderbackens (8) versehen ist, wobei die Skischuhsohle (1) bei in die Skibindung eingesetztem Skischuh die Sohlenauflage (6) innerhalb des Kontaktabschnittes (5a) entlang einer in transversaler Richtung verlaufenden, insbesondere linienförmigen Kontaktstelle berührt,
**dadurch gekennzeichnet,**
**dass** bei auf einer ebenen Standfläche positioniertem Skischuh der parallel zur Standfläche ermittelte Abstand (a₁) der Aufstandsstelle (A) oder der vordersten Stelle der Aufstandsstelle (A) der Skischuhsohle (1) auf dieser Fläche vom vorderen Sohlenende 45 mm bis 65 mm beträgt,
**dass** an jener Stelle des Kontaktabschnittes (5a), welcher sich in einem parallel zur Standfläche ermittelten Abstand (a₃) von 32 mm ± 2 mm vom vorderen Sohlenende befindet, der senkrecht zur Standfläche vorliegende Abstand (b₂) zum Niveau des oberen Randes des vorderen Sohlenendes 16,5 mm ± 1,5 mm beträgt, wobei der senkrecht zur Standfläche ermittelte Abstand der Sohlenunterseite zum Niveau des oberen Randes des vorderen Sohlenendes vor dieser Stelle geringer und hinter dieser Stelle größer wird,
und **dass** bei eingesetztem Skischuh der vertikale Abstand (b₃) zwischen dem Niveau der Kontaktstelle des Skischuhs zur Sohlenauflage (6) und dem Niveau der mit der Skischuhsohle (1) in Kontakt kommenden Stelle an der Unterseite des Sohlenhalters (8) ebenfalls 16,5 mm ± 1,5 mm beträgt,
und wobei der Kontaktabschnitt (5a) als eine seichte, insbesondere 1 mm bis 1,5 mm tiefe Mulde in der Skischuhsohle (1) ausgeführt ist.

7. Kombination nach Anspruch 6, **dadurch gekennzeichnet, dass** bei auf einer ebenen Standfläche positioniertem Skischuh der parallel zur Standfläche ermittelte Abstand (a₁) der Aufstandsstelle (A) oder der vordersten Stelle der Aufstandsstelle (A) der Skischuhsohle vom vorderen Sohlenende 55 mm bis 65 mm, insbesondere 60 mm bis 65 mm, beträgt.

8. Kombination nach Anspruch 6 oder 7, **dadurch gekennzeichnet, dass** die Sohlenauflage (6) eine Scheitelstelle (S) aufweist, deren vertikaler Abstand (b₃) zum Niveau der bei eingesetztem Skischuh mit der Skischuhsohle in Kontakt kommenden Stelle an der Unterseite des Sohlenhalters (8) 16,5 mm ± 1,5 mm beträgt.

9. Kombination nach einem der Ansprüche 6 bis 8, **dadurch gekennzeichnet, dass** die Sohlenauflage (6) in vertikaler Richtung elastisch federnd um bis zu 3 mm bewegbar ist, wobei der vertikale Abstand (b₃) zum Niveau der bei eingesetztem Skischuh mit der Skischuhsohle in Kontakt kommenden Stelle an der Unterseite des Sohlenhalters (8) der Abstand in der obersten Position der Sohlenauflage (6) ist.

10. Kombination nach einem der Ansprüche 6 bis 9, **dadurch gekennzeichnet, dass** hinter der Sohlenauflage (6) ein Freiraum zur Aufnahme einer bei in die Skibindung eingesetztem Skischuh unterhalb des Niveaus des Scheitelpunktes (S) der Sohlenauflage (6) befindlichen Wölbung (7) der Skischuhsohle (1) vorhanden ist.

11. Kombination nach Anspruch 10, **dadurch gekennzeichnet, dass** der Freiraum eine Freistellung in einem die Sohlenauflage (6) aufnehmenden Gehäuseunterteil des Vorderbackens ist.

## Claims

1. Children's or teenage ski boot in a shoe size according to ISO 5355 from 15 to 25 with a rigid ski boot shell (2) and a ski boot sole (1) with a front connection area (3) for a front toe part (8) of a ski binding, wherein the ski boot sole (1) includes a sole underside (5) rising from the contact point (A) of the ski boot sole (1) on a level standing surface to the front sole end in the front connection area (3), which is equipped with a contact section (5a) for a sole support (6) of the front toe part (8),
**characterised in that**,
in a ski boot positioned on a level standing surface,
- the distance (a₁) of the contact point (A) calculated parallel to the standing surface or the frontmost point of the contact point of the ski boot sole (1) from the front sole end is 45 mm to 65 mm,
- and that the distance (b₂) from the level of the upper edge of the front sole end existing at the point of the contact section (5a) which is located vertical to the contact area at a distance (a₃) calculated parallel to the standing surface of 32 mm ± 2 mm from the front sole end is 16.5 mm ± 1.5 mm, wherein the distance of the sole underside from the level of the upper edge of the front sole end prior to this point is less and grows larger after this point, calculated vertical to the standing surface,
wherein the contact section (5a) is designed as a shallow, in particular 1 mm to 1.5 mm deep recess in the ski boot sole (1).

2. Ski boot according to claim 1, **characterised in that** the sole underside (5) extends relative to the substrate at an angle of inclination (α) of 10° ± 5° with a ski boot positioned on a level contact area, wherein the angle (α) is calculated as an angle of a straight between the contact point (A) or the front end of the contact point (A) of the sole underside (5) on the substrate and the lower edge of the front sole end.

3. Ski boot according to claim 1 or 2, **characterised in that** the distance (a₁) of the contact point (A) calculated parallel to the standing surface or the frontmost point of the contact point of the ski boot sole (1) from the front sole end is 55 mm to 65 mm, in particular 60 mm to 65 mm.

4. Ski boot according to one of the claims 1 to 3, **characterised in that** the vertical distance (b₁) of the upper edge of the sole end from the standing surface is 24 mm ±1.5 mm with a ski boot positioned on a level standing surface.

5. Ski boot according to one of the claims 1 to 4, **characterised in that** the ski boot sole has a thickness (d₁) of 12 mm ±1.5 mm at its front end.

6. Combination of a children's or teenage ski boot in a shoe size according to ISO 5355 from 15 to 25 with a ski binding with a front toe part, which includes at least one sole holder (8) and a sole support (6) for the ski boot sole,
wherein the ski boot sole (1) includes a sole underside (5) rising from the contact point (A) of the ski boot sole (1) on a level standing surface to the front sole end in the front connection area (3), which is equipped with a contact section (5a) for a sole support (6) of the front toe part (8), wherein the ski boot sole (1) touches the sole support (6) inside the contact section (5a) along an in particular line-shaped contact point extending in a transversal direction when the ski boot is inserted into the ski binding,
**characterised in that**,
in a ski boot positioned on a level standing surface,
- the distance (a₁) of the contact area (A) calculated parallel to the standing surface or the frontmost point of the contact point of the ski boot sole (1) from the front sole end is 45 mm to 65 mm,
that the distance (b₂) from the level of the upper edge of the front sole end existing at the point of the contact section (5a) which is located vertical to the contact area at a distance (a₃) calculated parallel to the standing surface of 32 mm ± 2 mm from the front sole end is 16.5 mm ± 1.5 mm, wherein the distance of the sole underside from the level of the upper edge of the front sole end prior to this point is less and grows larger after this point, calculated vertical to the standing surface,
and that the vertical distance (b₃) between the level of the contact point of the ski boot from the sole support (6) and the level of the point coming into contact with the ski boot sole (1) on the underside of the sole holder (8) is also 16.5 mm ± 1.5 mm when the ski boot is inserted,
and wherein the contact section (5a) is designed as a shallow, in particular 1 mm to 1.5 mm deep recess in the ski boot sole (1).

7. Combination according to claim 6, **characterised in that** the distance (a₁) of the contact point (A) or the frontmost point of the contact point (A) of the ski boot sole calculated from the front sole end is 55 mm to 65 mm, in particular 60 mm to 65 mm with a ski boot positioned on a level standing surface parallel to the standing surface.

8. Combination according to claim 6 or 7, **characterised in that** the sole support (6) includes a ridge point (S), the vertical distance (b₃) of which from the level of the point on the underside of the sole holder (8) that comes into contact with the ski boot sole when the ski boot is inserted is 16.5 mm ±1.5 mm.

9. Combination according to one of the claims 6 to 8, **characterised in that** the sole support (6) can be moved in an elastically sprung way by up to 3 mm in a vertical direction, wherein the vertical distance (b₃) from the level of the point on the underside of the sole holder (8) that comes into contact with the ski boot sole when the ski boot is inserted is the distance in the uppermost position of the sole support (6).

10. Combination according to one of the claims 6 to 9, **characterised in that** a gap for receiving a beading (7) of the ski boot sole (1) located behind the sole support (6) below the level of the ridge point (S) of the sole support (6) when the ski boot is inserted into the ski binding.

11. Combination according to claim 10, **characterised in that** the gap is a free position in a lower housing section of the front toe part that receives the sole support (6).

## Revendications

1. Chaussure de ski pour enfants ou pour jeunes d'une pointure selon la norme ISO 5355 de 15 à 25 dotée d'une coque de chaussure de ski (2) rigide et d'une semelle de chaussure de ski (1) avec une zone de raccordement avant (3) pour une mâchoire avant (8) d'une fixation de ski, la semelle de chaussure de ski (1) présentant dans la zone de raccordement avant (3) une face inférieure de semelle (5) ascendante depuis le point de contact (A) de la semelle de chaussure de ski (1) sur une surface d'appui plane jusqu'à l'extrémité avant de la semelle, laquelle face inférieure de semelle est dotée d'une section de contact (5a) pour un support de semelle (6) de la mâchoire avant (8), **caractérisée en ce que**,
lorsque la chaussure de ski est positionnée sur une surface d'appui plane,
- la distance (a₁) déterminée parallèlement à la surface d'appui entre le point de contact (A) ou l'endroit le plus en avant du point de contact de la semelle de chaussure de ski (1) et l'extrémité avant de la semelle est de 45 mm à 65 mm,
- et **en ce qu'**au niveau de cet endroit de la section de contact (5a), laquelle se trouve à une distance (a₃) de 32 mm ± 2 mm de l'extrémité avant de la semelle déterminée parallèlement à la surface d'appui, la distance (b₂) perpendiculaire à la surface d'appui par rapport au niveau du bord supérieur de l'extrémité avant de la semelle est de 16,5 mm ±1,5 mm, la distance déterminée perpendiculairement à la surface d'appui entre la face inférieure de la semelle et le niveau du bord supérieur de l'extrémité avant de la semelle se réduisant devant cet endroit et s'agrandissant derrière cet endroit, la section de contact (5a) étant réalisée sous la forme d'un creux peu profond, en particulier d'un creux de 1 mm à 1,5 mm de profondeur dans la semelle de chaussure de ski (1).

2. Chaussure de ski selon la revendication 1, **caractérisée en ce que**, lorsque la chaussure de ski est positionnée sur une surface d'appui plane, la face inférieure de semelle (5) présente un angle d'inclinaison (α) de 10° ± 5° par rapport à la surface sous-jacente, l'angle (α) étant déterminé comme angle d'une ligne droite entre le point de contact (A) ou l'extrémité avant du point de contact (A) de la face inférieure de semelle (5) au niveau de la surface sous-jacente et le bord inférieur de l'extrémité avant de la semelle.

3. Chaussure de ski selon la revendication 1 ou 2, **caractérisée en ce que** la distance (a₁) déterminée parallèlement à la surface d'appui entre le point de contact (A) ou l'endroit le plus en avant du point de contact de la semelle de chaussure de ski (1) et l'extrémité avant de la semelle est de 55 mm à 65 mm, en particulier de 60 mm à 65 mm.

4. Chaussure de ski selon l'une quelconque des revendications 1 à 3, **caractérisée en ce que**, lorsque la chaussure de ski est positionnée sur une surface d'appui plane, la distance verticale (b₁) entre le bord supérieur de l'extrémité de la semelle et la surface d'appui est de 24 mm ±1,5 mm.

5. Chaussure de ski selon l'une quelconque des revendications 1 à 4, **caractérisée en ce que** la semelle de chaussure de ski présente une épaisseur (d₁) de 12 mm ±1,5 mm au niveau de son extrémité avant.

6. Combinaison d'une chaussure de ski pour enfants ou pour jeunes d'une pointure selon la norme ISO 5355 de 15 à 25 dotée d'une fixation de ski avec une mâchoire avant, laquelle présente au moins un élément de maintien (8) de semelle et un support de semelle (6) pour la semelle de chaussure de ski, la semelle de chaussure de ski (1) présentant une zone de raccordement avant (3) avec une face inférieure de semelle (5) ascendante depuis le point de contact (A) de la semelle de chaussure de ski (1) sur une surface d'appui plane jusqu'à l'extrémité avant de la semelle, laquelle extrémité avant est dotée d'une section de contact (5a) pour le support de semelle (6) de la mâchoire avant (8), la semelle de chaussure de ski (1) touchant le support de semelle (6) dans la section de contact (5a) le long d'un point de contact en particulier linéaire s'étendant dans la direction transversale, lorsque la chaussure de ski est insérée dans la fixation de ski,
**caractérisée en ce que**,
lorsque la chaussure de ski est positionnée sur une surface d'appui plane, la distance (a₁) déterminée parallèlement à la surface d'appui entre le point de contact (A) ou l'endroit le plus en avant du point de contact (A) de la semelle de chaussure de ski (1) sur cette surface et l'extrémité avant de la semelle est de 45 mm à 65 mm,
**en ce qu'**au niveau de cet endroit de la section de contact (5a) qui se trouve à une distance de 32 mm ± 2 mm de l'extrémité avant de la semelle déterminée parallèlement à la surface d'appui (a₃), la distance (b₂) perpendiculaire à la surface d'appui par rapport au niveau du bord supérieur de l'extrémité avant de la semelle est de 16,5 mm ±1,5 mm, la distance déterminée perpendiculairement à la surface d'appui entre la face inférieure de la semelle et le niveau du bord supérieur de l'extrémité avant de la semelle se réduisant devant cet endroit et s'agrandissant derrière cet endroit,
et **en ce que**, lorsque la chaussure de ski est insérée, la distance verticale (b₃) entre le niveau du point de contact de la chaussure de ski par rapport au support de semelle (6) et le niveau de l'endroit qui vient en contact avec la semelle de chaussure de ski (1) sur la face inférieure de l'élément de maintien (8) de semelle est également de 16,5 mm ±1,5 mm,
et la section de contact (5a) étant réalisée sous la forme d'un creux peu profond, en particulier d'un creux de 1 mm à 1,5 mm de profondeur dans la semelle de chaussure de ski (1).

7. Combinaison selon la revendication 6, **caractérisée en ce que**, lorsque la chaussure de ski est positionnée sur une surface d'appui plane, la distance (a₁) déterminée parallèlement à la surface d'appui entre le point de contact (A) ou l'endroit le plus en avant du point de contact (A) de la semelle de chaussure de ski et l'extrémité avant de la semelle est de 55 mm à 65 mm, en particulier de 60 mm à 65 mm.

8. Combinaison selon la revendication 6 ou 7, **caractérisée en ce que** le support de semelle (6) présente un sommet (S) dont la distance verticale (b₃) par rapport au niveau du point qui vient en contact avec la semelle de chaussure de ski sur la face inférieure de l'élément de maintien (8) de semelle est de 16,5 mm ±1,5 mm, lorsque la chaussure de ski est insérée.

9. Combinaison selon la revendication l'une quelconque des revendications 6 à 8, **caractérisée en ce que** le support de semelle (6) peut être déplacé élastiquement à la manière d'un ressort jusqu'à 3 mm dans la direction verticale, la distance verticale (b₃) par rapport au niveau du point qui vient en contact avec la semelle de chaussure de ski sur la face inférieure de l'élément de maintien (8) de semelle est la distance dans la position la plus élevée du support de semelle (6), lorsque la chaussure de ski est insérée.

10. Combinaison selon l'une quelconque des revendications 6 à 9, **caractérisée en ce qu'**un espace libre est disponible derrière le support de semelle (6) pour recevoir un bombement (7) de la semelle de chaussure de ski (1) qui est présent, lorsque la chaussure de ski est insérée dans la fixation de ski au-dessous du niveau du sommet (S) du support de semelle (6).

11. Combinaison selon la revendication 10, **caractérisée en ce que** l'espace libre est un évidement dans une partie inférieure de logement de la mâchoire avant qui reçoit le support de semelle (6).
